# EUROPÄISCHE PATENTSCHRIFT

(11) **EP 0 712 971 B1**
(45) Veröffentlichungstag und Bekanntmachung des Hinweises auf die Patenterteilung: **12.04.2000**
(21) Anmeldenummer: 95810664.3
(22) Anmeldetag: 26.10.1995
(51) Int. Cl.: E04B 2/96

(54) **Einrichtung zur Montage und Befestigung von Fassadenplatten**
Arrangement for mounting and fastening of facade plates
Dispositif de montage et de fixation de plaques de façade

(30) Priorität: 16.11.1994 CH 343394
(43) Veröffentlichungstag der Anmeldung: 22.05.1996
(73) Patentinhaber: Vetrotech Saint-Gobain (International) AG, 6301 Zug (CH)
(72) Erfinder: Seidel, Horst, CH-6318 Walchwil (CH); Schmalt, Christoph, CH-8132 Egg (CH); Zaba, Jan-André, CH-5300 Turgi (CH)
(74) Vertreter: Bruderer, Werner

(56) Entgegenhaltungen:
- EP-A- 0 438 649
- DE-A- 3 927 653
- FR-A- 2 691 490
- GB-A- 2 155 981

## Beschreibung

Die Erfindung betrifft eine Einrichtung zur Montage und Befestigung von Fassadenplatten, insbesondere Glasplatten an Fassaden von Gebäuden, wobei die Fassadenplatten am Randbereich von Plattenhaltern gehalten, und diese Plattenhalter über Befestigungsteile mit der Gebäudestruktur verbunden sind.

Aus der modernen Architektur ist es seit einigen Jahren bekannt, ganze Gebäudefassaden mit Glasplatten zu verkleiden, wobei auch andere Platten, wie z.B. solche mit photovoltaischen Elementen, Verwendung finden können. Derartige Fassaden sind unter der Bezeichnung Ganzglasfassaden bekannt, oder unter dem englischen Technologiebegriff "Structural glazing". Die Ganzglasfassaden werden dabei aus einzelnen Glasplatten, welche in den Kantenbereichen aneinander anstossen, gebildet. Sie müssen durch entsprechende Halterungen gehalten und mit der Gebäudestruktur verbunden werden. Die Gebäudestruktur bildet dabei das statische Skelett und die Fassadenplatten die ästhetisch wirkende Verkleidung des Gebäudes. Damit die ästhetische Wirkung voll zum Tragen kommt, sollten die Glasplatten bei der Montage in ihrer gegenseitigen Position ausrichtbar und auch in der gemeinsamen Ebene aufeinander ausrichtbar sein. Die bekannten Einrichtungen zur Halterung von Fassadenplatten, und dabei insbesondere Glasplatten, weisen keine genügende Einstellbarkeit auf und ergeben teilweise unerwünschte und unästhetische Uebergänge in den Kantenbereichen.

Aus CH-A5-674 541 ist eine Glasscheibe als Fassadenelement bekannt, bei welcher eine Glasscheibe aus mehreren Glasplatten aufgebaut ist, und bei welcher hakenförmige Elemente eine Verbindung zu einem Plattenrahmen herstellen. Dabei greifen die hakenförmigen Elemente zwischen die einzelnen Glasplatten der Scheibe ein, was eine spezielle Ausgestaltung der Verbindung zwischen den Platten und auch ein spezielles Herstellverfahren erfordert. Es können deshalb keine Glasscheiben aus herkömmlicher Fertigung eingesetzt werden. Zusätzlich ist ein Rahmen notwendig, welcher die Scheibe entlang des gesamten Umfanges umfasst. Die Montage der Glasplatten bzw. Glasscheiben am Gebäude erfolgt dabei mit zusätzlichen Befestigungsmitteln, mittels welcher die Rahmen der Glasscheiben mit der Gebäudestruktur verbunden werden. Die in die Zwischenräume der Glasplatten einer Glasscheibe eingreifenden Haken bilden eine Störquelle im Aufbau der Glasscheibe, welche zu Brüchen führen kann. Ein Ausrichten der einzelnen Glasscheiben gegeneinander ist nur mit erheblichem Aufwand möglich, sodass unter Umständen ungleich breite oder schräg verlaufende Fugen zwischen den einzelnen Scheiben entstehen. Eine weitere Halterung für Wand- und Deckenplatten, insbesondere Glasplatten, ist in DE-A1-39 27 653 beschrieben. Bei dieser Art der Halterung werden in den Glasplatten durchgehende Bohrungen angeordnet, durch welche eine Spannschraube durchgeführt wird. Mit Hilfe dieser Spannschrauben werden beidseits der Glasplatte angeordnete Klemmplatten gegen die beiden Oberflächen der Glasplatte gepresst und diese damit festgeklemmt. Die an der gegen die Gebäudestruktur gerichteten Seite angeordnete Klemmplatte ist an einem Kugelgelenk gelagert, welches die Bewegungen der Glasplatten aufnehmen kann. Der Kugelzapfen des Kugelgelenkes ist seinerseits mit einer Verschraubung verbunden, welche eine Einstellung in axialer Richtung zulässt. Die Verankerung der Verschraubung ist im weiteren so ausgebildet, dass sie in einer Schiene in einer Richtung verschiebbar ist. Zusätzliche Einstellmöglichkeiten zum Ausgleich von Toleranzen und Massdifferenzen werden dadurch gebildet, dass die Verankerungsbohrungen und auch die Bohrung durch die Glasplatte grösser ausgebildet sind, als die durchgehenden Schrauben bzw. Zapfen. Die hier beschriebene Lösung weist den Nachteil auf, dass in den Glasplatten Bohrungen angebracht werden müssen, was insbesondere bei mehrschichtig aufgebauten Glasplatten zu erheblichen Schwierigkeiten führt. Für Fassadenverglasungen müssen in den meisten Fällen vorgespannte Gläser eingesetzt werden, bei welchen die Bohrungen vor dem Vorspannen angebracht sein müssen. Bei Verbundgläsern liegen dann die Bohrungen zumeist nicht genau übereinander, und dies kann dazu führen, dass zwischen Spannschraube und Bohrungswand in den verschiedenen Gläsern kein Spielraum mehr besteht. In solchen Fällen besteht eine sehr grosse Gefahr, dass die Glasplatten im Bereiche der Bohrung beschädigt und im Extremfalle zerstört werden. Dies ist bei Glasplatten, welche in Gebäudefassaden eingesetzt werden, offensichtlich ein schwerwiegender Mangel. Auch die zusätzlichen Einstellmöglichkeiten der beschriebenen Glasplattenhalterung sind sehr ungenau, und die Einstellbarkeit ist nur in der Achsrichtung rechtwinklig zur Glasplattenebene sicher gewährleistet. Ein weiterer Nachteil besteht auch darin, dass eine Vorpositionierung der Plattenhalterungen relativ schwierig ist, weil, wie erwähnt, die Bohrungen in den Platten von ihrer vorgegebenen Position abweichen können und teilweise keine Toleranz aufweisen. Zudem sind benachbarte Platten in den Kantenbereichen nicht voneinander getrennt, was bei der Montage, insbesondere bei gegenseitigen Berührungen der Platten, zu Beschädigungen der Kantenbereiche führen kann. Dies kann wiederum zu Brüchen der ganzen Platten führen. Beide vorgängig beschriebenen bekannten Lösungen weisen zusätzlich den Nachteil auf, dass sie eine Kälte- bzw. Wärmebrücke von aussen nach innen bilden. Dies ist insbesondere bei Fassadenverglasungen aus Isoliergläsern unerwünscht. Eine weitere Einrichtung zur Befestigung von Fassadenplatten ist auch aus der GB-A-2 155 981 bekannt.

Es ist Aufgabe der vorliegenden Erfindung, eine Einrichtung zur Montage und Befestigung von Fassadenplatten, insbesondere Glasplatten, zu schaffen, bei welcher die Fassadenplatten in allen drei Raumebenen einstellbar sind, die Fassadenplatten selbst keine Bohrungen oder andere Durchbrüche und auch keine Elemente aufweisen sollen, welche zwischen die Schichten der Glasplatten eingreifen, und bei welcher die Innenseite der Plattenhalterung von der Aussenseite thermisch isoliert ist. Im weiteren soll die Einrichtung die Vorpositionierung der Plattenhalter ermöglichen und dabei vertikal benachbarte Platten vor gegenseitigen Berührungen schützen. Die Plattenhalter sollen dabei so ausgebildet sein, dass sie das äussere Erscheinungsbild der Gesamtfassade, insbesondere bei Ganzglasfassaden, nicht stören und eine gleichmässige Ausgestaltung der Fugen zwischen den Fassadenplatten zulassen.

Diese Aufgabe wird durch die im Patentanspruch 1 definierten Merkmale gelöst. Vorteilhafte Weiterbildungen der Erfindung ergeben sich nach den Merkmalen der abhängigen Patentansprüche.

Bei der erfindungsgemässen Einrichtung werden die Fassadenplatten, welche in den meisten Fällen aus Glasplatten bestehen, durch die zweiteiligen Plattenhalter gehalten. Diese Plattenhalter erstrecken sich nur über einen Teilbereich der Länge einer Plattenkante, und die beiden Plattenhalterteile sind über ein thermisch isolierendes Verbindungsteil miteinander verbunden. Das innere und das äussere Klemmteil jeder Plattenhalterung weist keine direkte Verbindung zum anderen Teil auf, und auch das Spannelement, welches zum Festklemmen der beiden Plattenhalterteile am Randbereich der Fassaden-bzw. Glasplatte dient, greift in den thermisch isolierenden Verbindungsteil ein. Damit ergibt sich der Vorteil, dass ein Wärme- oder Kältefluss von aussen nach innen, bzw. umgekehrt, unterbrochen wird. Ein weiterer Vorteil der Erfindung besteht darin, dass das Verbindungsteil zwischen den beiden Klemmteilen der Plattenhalter als Auflage für den unteren Bereich einer Fassaden- bzw. Glasplatte dient. Damit wird gewährleistet, dass der aufliegende Kantenbereich der Glasplatte auf einer homogenen Fläche aufliegt und allfällige Massdifferenzen zwischen dem äussseren und dem inneren Klemmteil der Plattenhalter keine Beschädigungen der Kantenbereiche hervorrufen. Besonders vorteilhaft wirkt es sich aus, wenn zwischen dem Verbindungsteil jedes Plattenhalters und dem Kantenbereich der Fassadenplatte eine Zwischenplatte eingelegt wird, und diese Zwischenplatte gegenüber dem Verbindungsteil verschiebbar ist. Auf diese Weise lassen sich Verschiebungen der Kantenbereiche, welche als Folge von Winddruck oder thermischen Verformungen auftreten können, ausgleichen, ohne dass einzelne Bereiche der Kantenbereiche übermässig belastet würden.

Ein weiterer Vorteil besteht darin, dass die Positioniereinrichtung, welche mit jedem inneren Klemmteil eines Plattenhalters verbunden ist, in drei Raumrichtungen verstellbar, und damit jeder Plattenhalter sowohl rechtwinklig zur Fläche der Fassadenplatten, wie auch in horizontaler wie vertikaler Richtung verstellbar ist. Dazu ist an jedem Plattenhalter das innere Klemmteil über einen verstell- und feststellbaren Gewindezapfen mit einer Schiebeplatte verbunden, welche auf einer gewölbten Gleitfläche gelagert und auf dieser Gleitfläche in vertikaler und horizontaler Richtung verschiebbar ist. Zusätzliche Einstellhilfsmittel ermöglichen ein genaues Positionieren der Achse jedes Plattenhalters und entsprechende Feststellmittel ein Feststellen in der gewünschten Position. Die Schiebeplatte lässt sich mit beliebigen, in bekannter Weise gebildeten statischen Strukturen eines Gebäudes verbinden. Die Positionierung weist dabei einen zusätzlichen hohen Freiheitsgrad auf, welcher die Möglichkeiten der zusätzlichen Ausrichtung der Fassadenplatten noch verbessert.

Die beiden Klemmteile jedes Plattenhalters sind an der gegen die Fassenplatte gerichteten Seite mit einem elastischen Dichtungselement ausgestattet. Dieses Dichtungselement wird in bekannter Weise so bestimmt, dass die Härte und Ausgestaltung ein einwandfreies Klemmen der umfassten Randbereichteile der Fassadenplatte ermöglichen. Der geometrischen Gestaltung der Klemmelemente bleibt ein grosser Spielraum offen, und insbesondere das äussere Klemmteil jedes Plattenhalters kann als zusätzliches Strukturelement eingesetzt werden. Die Klemmteile sind in jedem Falle so hoch, dass ein sicheres Umfassen der Randbereiche der Fassadenteile gewährleistet ist, und trotzdem das ästhetische Erscheinungsbild der Gesamtfassade nicht gestört wird. Zwischen benachbarten Plattenhaltern werden die zwischen den benachbarten Glasplatten bestehenden Trennfugen in bekannter Weise mit Dichtungen und Dichtungsmassen ausgefüllt. Die erfindungsgemässe Einrichtung weist dabei den Vorteil auf, dass sowohl an der Innenseite, wie auch an der Aussenseite der Fassade keine Rahmenteile vorhanden sind, welche den ästhetischen Eindruck stören können. Zudem lassen sich Fassadenplatten und insbesondere Glasplatten verwenden, welche in herkömmlicher Weise hergestellt sind und keinen Zusatzrahmen benötigen. Damit lassen sich in einfacher Weise Einfach- sowie Mehrfachverglasungen einsetzen, aber auch Kombinationen von unterschiedlichen Fassadenplattentypen. Da die Fassadenplatten keine Bohrungen bzw. Durchbrüche aufweisen müssen, und Platten aus dem normalen Produktionsverfahren eingesetzt werden können, ergibt sich eine wesentliche Vereinfachung und gleichzeitig eine höhere Sicherheit gegen Beschädigungen der Platten während des Einsatzes und deren Lebensdauer. Beim Aufbau bzw. der Montage einer Fassade aus entsprechenden Fassaden- bzw. Glasplatten ergibt sich der zusätzliche Vorteil, dass die Platten mit den Kantenbereichen in die Plattenhalter hineingestellt werden können, und deren unterer Kantenbereich zwischen den Dichtungselementen an den Klemmteilen und mittels der beweglichen Zwischenplatte flexibel gehalten wird. Beim Einbau der in vertikaler Richtung oben liegenden nächsten benachbarten Platte werden zuerst die Plattenhalterungen über der ersten Platte angebracht und damit diese in ihrer Position festgelegt. Die obere Platte kann nun wieder in die Plattenhalter hineingestellt werden, und der obere Kantenbereich der unteren Platte und der untere Kantenbereich der oberen Platte sind vor gegenseitigen Berührungen und damit vor Verletzungsgefahr geschützt. Dies stellt eine zusätzliche Verbesserung dar, welche die Sicherheit erhöht. Der ganze Aufbau der Einrichtung vereinfacht aber auch die Montage und ermöglicht das Ausrichten der Plattenhalter während dem Aufbau der Fassade und auch bei allfälligen später notwendigen Anpassungen. Die erfindungsgemässe Einrichtung ermöglicht auch den Austausch von einzelnen Fassadenplatten innerhalb des gesamten Fassadenaufbaues.

Im folgenden wird die Erfindung anhand von Ausführungsbeispielen, unter Bezugnahme auf die beiliegenden Zeichnungen, näher erläutert. Es zeigen:
- Fig. 1: einen Ausschnitt aus einer Fassade mit Fassadenplatten,
- Fig. 2: einen Vertikalschnitt durch einen Plattenhalter und die Befestigung an der Gebäudestruktur,
- Fig. 3: eine Aufsicht auf einen Plattenhalter und dessen Befestigung an der Gebäudestruktur,
- Fig. 4: eine Frontansicht eines eingebauten Plattenhalters in vereinfachter Darstellung.

Die in Fig. 1 dargestellte Fassade besteht aus Fassadenplatten, welche durch Glasplatten 1, 2 gebildet werden. Bei diesen Glasplatten 1, 2 handelt es sich um rechteckige Sicherheitsisolierverglasungen, welche in bekannter Weise aus mehreren, mit Zwischenraum zueinander angeordneten Gläsern bestehen. Die Glasplatten 1, 2 sind entlang ihrer Randbereiche 3, 4 mit Abstand zueinander angeordnet, sodass sich horizontale Trennfugen 12 und vertikale Trennfugen 13 bilden. Die Glasplatten 1, 2 werden von Plattenhaltern 5 gehalten, welche im Bereiche der horizontalen Trennfugen 12 angeordnet sind. Diese Plattenhalter 5 sind über die in den Fig. 2 und 3 beschriebenen Befestigungsteile 10 mit einer Gebäudestruktur 11 verbunden. Derartige aus Glasplatten 1, 2 gebildete Ganzglasfassaden bilden ein Gestaltungsselement eines Gebäudes, und die Fassadenoberfläche soll glatt und gleichmässig ausgebildet sein. Es ist deshalb auch gewünscht, dass die Trennfugen 12, 13 gleichmässig verlaufen, weshalb die Platten 1, 2 bei der Montage ausrichtbar sein müssen. Mit den erfindungsgemässen Plattenhaltern 5 ist das Ausrichten in einfacher Weise möglich, und es lassen sich gleichmässig verlaufende Trennfugen 12, 13 bilden. Die Plattenhalter 5 sind im Bereiche der Trennfugen 12, 13 angeordnet, wobei sie nur einen Teilbereich des gesamten Randbereiches 3, 4 einer Platte 1, 2 umfassen. Trotzdem gewährleisten die Plattenhalter 5 eine sichere Halterung der Glasplatten 1, 2, ohne den ästhetischen Gesamteindruck zu stören. Anstelle der Glasplatten 1, 2 können die Fassadenplatten auch aus anderen bekannten Materialien bestehen, oder beispielsweise durch Panels mit photovoltaischen Elementen ersetzt sein. Die erfindungsgemässe Einrichtung zur Montage und Befestigung von Fassadenplatten ist insbesondere für solche Platten geeignet, deren Struktur nicht durch Bohrungen, Durchbrüche oder in die Platten eingreifende Elemente gestört werden soll. Dies sind insbesondere vorgespannte Glasplatten und mehrschichtige Sicherheits- und Brandschutzverglasungen.

Fig. 2 zeigt einen vertikalen Schnitt durch einen Plattenhalter 5 und die von diesem Plattenhalter 5 gehaltenen Randbereiche 3, 4 der Glasplatten 1, 2, sowie der zugehörigen Verbindung zur Gebäudestruktur 11. Der Plattenhalter umfasst ein inneres Klemmteil 6 und ein äusseres Klemmteil 7, welche über ein Verbindungsteil 8 und Spannmittel 14 in der Form von Schrauben miteinander verbunden sind. Die Klemmteile 6 und 7 und das Verbindungsteil 8 bilden dabei zwei Aufnahmekanäle 15, 16, in welchen die Randbereiche 3, 4 der Glasplatten 1, 2 aufgenommen sind. Im dargestellten Beispiel ist das innere Klemmteil 6 ein T-Stück, bestehend aus einer rechteckigen Platte 17 und einem Steg 18. An der gegen die Glasplatten 1, 2 gerichteten Innenseite der Platte 17 ist eine Dichtung 19 angeordnet, welche ebenfalls eine rechteckige Platte bildet. Das äussere Klemmteil 7 ist im dargestellten Beispiel ebenfalls eine rechteckige Platte und weist an der gegen die Glasplatten 1, 2 gerichteten Innenseite eine plattenförmige Dichtung 20 auf. Die beiden plattenförmigen Dichtungen 19, 20 sind Gummiformstücke mit einer vorgegebenen, definierten Shore-Härte. Diese Härtevorgabe gewährleistet eine gleichmässige elastische Pressung und Halterung der Randbereiche 3, 4 der Glasplatten 1, 2. Wie aus Fig. 3 ersichtlich ist, sind im Steg 18 des inneren Klemmteiles 6 drei Bohrungen 21 angeordnet, in welche zapfenartige Fortsätze 22 des Verbindungsteiles 8 eingreifen. Die zapfenartigen Fortsätze 22 des Verbindungsteiles 8 weisen ebenfalls eine Bohrung auf, in welche ein Zapfen 23 mit einer Gewindebohrung 24 eingelegt ist. In diese Gewindebohrungen 24 greifen die Schrauben 14 ein, womit die beiden Klemmteile 6 und 7 zusammengespannt werden können. Das Verbindungsteil 8 ist ein Formstück aus einem thermisch isolierenden Material, im dargestellten Ausführungsbeispiel beispielsweise Polyamid. Dieses Verbindungsteil 8 ist im wesentlichen ebenfalls rechteckförmig ausgebildet und weist an einer Seite die bereits erwähnten zapfenartigen Fortsätze 22, sowie einen Trennbalken 25 auf. An der gegen die Unterkante 3 der Fassadenplatte 2 gerichteten oberen Seite weist das Verbindungsteil 8 eine konkave Auflagefläche 26 auf. Zwischen der Unterkante 3 der Glasplatte 2 und dieser konkaven Auflagefläche 26 ist eine Zwischenplatte 27 eingebaut, welche ihrerseits eine konvex geformte untere Fläche 28 aufweist und mit der Auflagefläche 26 des Verbindungsteiles 8 zusammenwirkt. Die Kante, bzw. der Randbereich 3 der Glasplatte 2 liegt dabei auf der Aussenfläche 29 der Zwischenplatte 27 auf. Diese Anordnung ermöglicht eine Auflage und Halterung der Glasplatten 1, 2 in einer Art und Weise, wobei sich die aus Eigengewicht und Windbelastung gebildeten Kraftlinien sehr gut auf die Plattenhalterung 5 verteilen. Abwinklungen der Randbereiche 3 durch Deformationen der Platten 2 können durch die gewölbten Flächen 26, 28, bzw. die entlang dieser Flächen bewegbaren Zwischenplatte 27 ausgeglichen werden. Dies schützt die Randbereiche bzw. Kanten 3 der Glasplatten 2 vor punktförmigen Ueberbelastungen und damit Beschädigungen, welche zu Zerstörungen führen könnten.

Bei den in Fig. 2 und 3 dargestellten Glasplatten 1, 2 handelt es sich um dreifach Isolierverglasungen, welche aus drei vorgespannten Glasscheiben 30 aufgebaut sind. Die drei Glasscheiben 30 sind entlang ihres Umfanges durch Abstandhalter 31 voneinander getrennt und miteinander verklebt und abgedichtet. Es können aber auch andere Glasplatten bekannter Art eingesetzt sein. Die Glasplatten 1, 2 weisen keinen zusätzlichen Rahmen auf, sondern können direkt in die Plattenhalter 5 eingesetzt werden und bilden mit diesen eine Verbundstruktur für die Gebäudefassade.

Mit dem inneren Klemmteil 6 ist ein Gewindezapfen 32 verbunden, welcher in eine Gewindehülse 33 eingreift. Diese Gewindehülse 33 ist in einer Schiebeplatte 34 drehbar gelagert und ermöglicht durch Verdrehen Positionsveränderungen des Plattenhalters 5 in Richtung der horizontalen Achse 35. Die Schiebeplatte 34 liegt mit einer Gleitfläche 36 auf einem Befestigungsteil 10 auf und wird von Klemmschuhen 37, 38 gehalten. Die Klemmschuhe 37, 38 weisen Spannelemente in der Form von Schrauben 40 auf, mit welchen die Schiebeplatte 34 am Befestigungsteil 10 festgeklemmt werden kann. Die Schiebeplatte 34 ist rechtwinklig zur Achse 35 sowohl in vertikaler wie auch in horizontaler Richtung verschiebbar. Zur Feineinstellung in vertikaler Richtung ist am unteren Klemmschuh 38 eine Stellschraube 39 angeordnet, mit welcher auch die vertikale Position der Schiebeplatte 34, und damit des Plattenhalters 5 gesichert wird. Die Fläche 41 des Befestigungsteiles 10, auf welcher die Gleitfläche 36 der Schiebeplatte 34 aufliegt, ist im dargestellten Beispiel gewölbt, d.h. sie bildet einen Ausschnitt aus einer Kreiszylinderfläche. Die Schiebeplatte 34 mit den Klemmschuhen 37, 38 und die mit einem Feingewinde ausgestattete Verschraubung 32, 33 bilden dabei die Positioniereinrichtung 9 der Plattenhalter 5. Diese Positioniereinrichtung 9 ermöglicht eine genaue Positionierung der horizontalen Zentralachse 35 des Plattenhalters 5 in den drei Raumrichtungen. Dabei ist jeder Plattenhalter 5 über die Positioniereinrichtung 9 bzw. das Befestigungsteil 10 einzeln mit der Gebäudestruktur 11 verbunden. Die Verbindungselemente zwischen dem Befestigungsteil 10 und der Gebäudestruktur 11 sind nicht dargestellt, es können jedoch bekannte Mittel wie Verschraubungen eingesetzt werden.

In Fig. 3 ist die in Fig. 2 dargestellte Plattenhalterung 5 in einer Aufsicht dargestellt, wobei die Glasplatte 2 und das Verbindungsteil 8 teilweise geschnitten sind. Am inneren Klemmteil 6 ist der Steg 18 weniger breit als die Platte 17. Das Verbindungsteil 8 weist die gleiche Länge, bzw. Breite auf wie der Steg 18. Dadurch ist gewährleistet, dass die aus Formstücken bestehenden Dichtungen 19, 20 entlang ihres gesamten Umfanges abdichten können und in vorgesehener Weise an die Oberflächen der Glasplatten 1, 2 angepasst werden. Das äussere Klemmteil 7 wird mittels der drei Schrauben 14 mit dem inneren Klemmteil 6 zusammengespannt. Diese Schrauben 14 greifen in Zapfen 23 ein, welche in den zapfenförmigen Fortsätzen 22 des Verbindungsteiles 8 gehalten und gelagert sind. Dazu sind in den Zapfen 23 Gewindebohrungen 24 vorhanden. Im Trennbalken 25 des Verbindungsteiles 8 und im Steg 18 sind entsprechende Durchgangsbohrungen für die Schrauben 14 vorhanden. Dank dieser Anordnung besteht zwischen dem äusseren Klemmteil 7 und dem inneren Klemmteil 6 keine direkte metallische Verbindung, sondern die beiden Klemmteile 6, 7 sind durch das Verbindungsteil 8 aus thermisch isolierendem Polyamid vollständig voneinander getrennt. Trotzdem ist eine form- und kraftschlüssige Verbindung gewährleistet, da das Verbindungsteil 8 über die zapfenartigen Fortsätze 22 im Steg 18 des inneren Klemmteiles 6 abgestützt und gehalten ist. In Fig. 3 ist auch die gewölbte Fläche 41 des Befestigungsteiles 10 erkennbar, entlang welcher die Schiebeplatte 34 sowohl in horizontaler wie in vertikaler Richtung verschiebbar ist. Die gewölbte Fläche 41 ermöglicht eine Ausrichtung der Glasplatten 1, 2 auf die Gesamtfläche der Fassade auch dann, wenn die Gebäudestruktur 11 Winkelabweichungen zu dieser Gesamtfläche aufweist. Je nach Gestalt und Ausführung der Gebäudestruktur 11 kann jedoch die Fläche 41 am Befestigungsteil 10 mehr oder weniger gewölbt oder auch gerade, d.h. parallel zur Fassadenfläche verlaufen.

Die Positionierung der einzelnen Plattenhalter 5 kann bei der erfindungsgemässen Einrichtung normalerweise bereits vor dem Einbau der jeweiligen oberen Glasplatte 2 erfolgen. Entsprechende Feineinstellungen sind jedoch auch bei vollständig montierter Fassade möglich, da keine Elemente in die Glasplatten 1, 2 eingreifen, oder durch Bohrungen durchgeführt sind. Durch die elastische Halterung der Randbereiche 3, 4 der Glasplatten 1, 2 zwischen den Klemmteilen 6, 7 ist eine nachträgliche Anpassung möglich, ohne dass die Gefahr der Beschädigung der Randbereiche 3, 4 besteht. Beim Aufbau der Fassade kann beispielsweise von einer unteren Glasplatte 1 ausgegangen werden, welche mittels der Plattenhalter bereits genau ausgerichtet ist. Im Bereich der oberen Kante 4 können nun die oberen Plattenhalter 5 positioniert werden, und zwar so, dass die Auflagefläche 26 am Verbindungsteil 8, bzw. die Aussenfläche 29 der Zwischenplatte 27 den genauen Abstand der horizontalen Trennfuge 12 bestimmt. Die obere Glasplatte 2 kann nun im oberen Aufnahmekanal 15 zwischen den Klemmteilen 6, 7 eingeschoben und abgestellt werden. Die horizontale Trennfuge 12 ist dabei bereits genau vorbestimmt, und die vertikale Trennfuge 13 kann durch genaues Positionieren der Glasplatte 2 bestimmt werden. Ergeben sich nach vollständigem Aufbau der Fassade durch die Fassadenplatte 1, 2 Abweichungen in der Gleichmässigkeit der Trennfugen 12, 13, so können diese mit Hilfe der Einstellmöglichkeiten an der Positioniereinrichtung 9 jedes Plattenhalters 5 nachträglich noch ausgeglichen werden. Trotz dieser umfassenden Einstellmöglichkeit gewährleistet die erfindungsgemässe Einrichtung ein sicheres Halten der Glasplatten 1, 2 und eine sichere Verbindung mit der Gebäudestruktur 11. Die Befestigungsteile 10 können in einem weiten Bereich an die Ausgestaltungen und Bedürfnisse der Gebäudestruktur 11 angepasst werden.

In Fig. 4 ist ein Ausschnitt aus der Gesamtfassade gemäss Fig. 1 im Bereiche eines Plattenhalters 5 in Frontalansicht dargestellt. Dabei ist ersichtlich, dass die Breite des äusseren Klemmteiles 7 und damit jeder Plattenhalterung 5 nur einen Teilbereich der Randbereiche 3, 4 der Glasplatten 1, 2 umfasst. Im wesentlichen ergeben sich dabei punktförmige Auflagen der Glasplatten 1, 2. Werden, wie im dargestellten Beispiel gezeigt, an jedem unteren Randbereich 3 der Glasplatten 1, 2 zwei Plattenhalter 5 angeordnet, so ergibt sich eine statisch bestimmte Lagerung und Halterung der Glasplatten 1, 2, und die Möglichkeit des Auftretens von unerwünschten Haltekräften wird auf ein Minimum reduziert. Ausserhalb der von den Plattenhaltern 5 umfassten Bereiche werden die Trennfugen 12, 13 zwischen den Glasplatten 1, 2 in bekannter Weise durch eine Kleb- und Dichtungsmasse 42 miteinander verbunden und abgedichtet. Zusätzlich können auch noch Dichtungen aus Formteilen eingelegt sein. Die Dichtungs- und Klebmasse 42 wird dabei bis an die Randbereiche 43 des Steges 18, bzw. des Verbindungsteiles 8 zwischen dem inneren und äusseren Klemmteil 6, 7 herangezogen. Damit übergreiftdie aus einer Formplatte gebildete Dichtung 20 auch diesen Bereich und gewährleistet eine sichere und einwandfreie Abdichtung.

## Patentansprüche

1. Einrichtung zur Montage und Befestigung von Fassadenplatten, insbesondere Glasplatten (1, 2) an Fassaden von Gebäuden, wobei die Fassadenplatten (1, 2) am Randbereich (3, 4) von Plattenhaltern (5) gehalten sind, jeder Plattenhalter (5) ein inneres und ein äusseres Klemmteil (6, 7), welche nicht direkt miteinander verbunden sind, umfasst, das innere Klemmteil (6) jedes Plattenhalters (5) mit einer in Richtung der drei Raumachsen verstellbaren Positioniereinrichtung (9) verbunden ist und diese Positioniereinrichtungen (9) über Befestigungsteile (10) mit der Gebäudestruktur (11) verbunden sind, jeder der Plattenhalter (5) nur einen Teilbereich des Randes (3, 4)einer Fassadenplatte (1, 2) umfasst, und dieser Teilbereich des Randes (3, 4) zwischen den beiden Klemmteilen (6, 7) gehalten ist, zwischen dem inneren und äusseren Klemmteil (6, 7) der Plattenhalter (5) ein thermisch isolierendes Verbindungsteil (8) angeordnet ist, und dieses Verbindungsteil (8) gleichzeitig eine Auflage (26) für eine untere Kante (3) der Fassadenplatten (1, 2) bildet.

2. Einrichtung nach Patentanspruch 1, dadurch gekennzeichnet, dass das innere Klemmteil (6) der Plattenhalter (5) mittels der Positioniereinrichtung (9) rechtwinklig zur Ebenen der Fassadenplatten (1, 2) verstellbar, sowie in zwei rechtwinklig zueinander stehenden Richtungen etwa parallel zur Ebene der Fassadenplatten (1, 2) verschiebbar ist.

3. Einrichtung nach Patentanspruch 1 oder 2, dadurch gekennzeichnet, dass das Verbindungsteil (8) der Plattenhalter (5) im inneren Klemmteil (6) gelagert ist und Befestigungsmittel (22, 23) für Spannelemente (14) am äusseren Klemmteil (7) aufweist.

4. Einrichtung nach einem der Patentansprüche 1 bis 3, dadurch gekennzeichnet, dass das Verbindungsteil (8) der Plattenhalter (5) an der gegen die Unterkante (3) der Fassadenplatte (1, 2) gerichteten Seite eine konkave Auflagefläche (26) aufweist, auf dieser konkaven Fläche (26) eine Zwischenplatte (27) mit einer entsprechend konvex geformten Fläche (28) aufliegt, und die Kante (3) der Fassadenplatte (1, 2) auf der anderen Aussenfläche (29) der Zwischenplatte (27) abgestützt ist.

5. Einrichtung nach einem der Patentansprüche 1 bis 4, dadurch gekennzeichnet, dass die beiden Klemmteile (6, 7) der Plattenhalter (5) an der gegen die Fassadenplatte (1, 2) gerichteten Seite ein elastisches Dichtungselement (19, 20) aufweisen.

6. Einrichtung nach einem der Patentansprüche 1 bis 5, dadurch gekennzeichnet, dass das Verbindungsstück (8) zwischen den Klemmteilen (6, 7) der Plattenhalter (5) aus Polyamid gebildet ist.

7. Einrichtung nach einem der Patentansprüche 1 bis 6, dadurch gekennzeichnet, dass die Positioniereinrichtung (9) eine Schiebeplatte (34) umfasst, diese Schiebeplatte (34) über eine gewölbte Gleitfläche (36) am Befestigungsteil (10) gelagert und über Führungselemente (37, 38) geführt ist, wobei die Schiebeplatte (34) parallel zur Achse der gewölbten Gleitfläche (36) verschiebbar und um die Achse verschwenkbar ist.

8. Einrichtung nach Patentanspruch 7, dadurch gekennzeichnet, dass in der Schiebeplatte (34) eine Gewindehülse (33) drehbar gelagert ist, die Achse (35) dieser Gewindehülse (33) rechtwinklig zur Achse der gewölbten Gleitfläche (36) verläuft, und in diese Gewindehülse (33) ein mit dem inneren Klemmteil (6) verbundener Gewindezapfen (32) eingeschraubt ist.

9. Einrichtung nach einem der Patentansprüche 1 bis 8, dadurch gekennzeichnet, dass die Fassadenplatten (1, 2) ohne Rahmen in den Plattenhaltern (5) gehalten sind, und die Kantenbereiche (3, 4) benachbarter Fassadenplatten (1, 2) zwischen benachbarten Plattenhaltern (5) über elastische Dichtelemente (42) miteinander verbunden sind.

## Claims

1. Arrangement for mounting and fastening facing panels, in particular glass panels (1, 2), on the façades of buildings, wherein the facing panels (1, 2) are held at the rim region (3, 4) by panel-holders (5), each panel-holder (5) comprises an inner and an outer gripping part (6, 7) which gripping parts are not directly connected to one another, the inner gripping part (6) of each panel-holder (5) is connected to a positioning arrangement (9) which is adjustable in the direction of the three spatial axes and the said positioning arrangements (9) are connected to the structure (11) of the building via fastening parts (10), each of the panel-holders (5) encompasses only a partial region of the rim (3, 4) of a facing panel (1, 2) and the said partial region of the rim (3, 4) is held between the two gripping parts (6, 7), a thermally insulating connecting part (8) is disposed between the inner and outer gripping parts (6, 7) of the panel-holders (5), and the said connecting part (8) at the same time forms a support (26) for a lower edge (3) of the facing panels (1, 2).

2. Arrangement according to patent claim 1, characterised in that the inner gripping part (6) of the panel-holders (5) is adjustable at right angles to the plane of the facing panels (1, 2) by means of the positioning arrangement (9), and is also displaceable, approximately parallel to the plane of the facing panels (1, 2), in two directions which are at right angles to one another.

3. Arrangement according to patent claim 1 or 2, characterised in that the connecting part (8) of the panel-holders (5) is mounted in the inner gripping part (6) and has fastening means (22, 23) for clamping elements (14) on the outer gripping part (7).

4. Arrangement according to one of patent claims 1 to 3, characterised in that the connecting part (8) of the panel-holders (5) has a concave support face (26) on the side directed towards the lower edge (3) of the facing panel (1, 2), an intermediate plate (27) rests, with a correspondingly convex-shaped face (28), on the said concave face (26), and the edge (3) of the facing panel (1, 2) is supported on the other, outer face (29) of the intermediate plate (27).

5. Arrangement according to one of patent claims 1 to 4, characterised in that the two gripping parts (6, 7) of the panel-holders (5) have an elastic sealing element (19, 20) on the side directed towards the facing panel (1, 2).

6. Arrangement according to one of patent claims 1 to 5, characterised in that the connecting piece (8) between the gripping parts (6, 7) of the panel-holders (5) is formed from polyamide.

7. Arrangement according to one of patent claims 1 to 6, characterised in that the positioning arrangement (9) comprises a sliding plate (34), the said sliding plate (34) is mounted on the fastening part (10) via a cambered slide face (36) and guided via guide elements (37, 38), the sliding plate (34) being displaceable parallel to the axis of the cambered slide face (36) and being swivellable about the axis.

8. Arrangement according to patent claim 7, characterised in that a threaded sleeve (33) is rotatably mounted in the sliding plate (34), the axis (35) of the said threaded sleeve (33) extends at right angles to the axis of the cambered slide face (36), and a threaded peg (32) connected to the inner gripping part (6) is screwed into the said threaded sleeve (33).

9. Arrangement according to one of patent claims 1 to 8, characterised in that the facing panels (1, 2) are held without frames in the panel-holders (5), and the edge regions (3, 4) of adjacent facing panels (1, 2) are connected to one another, between adjacent panel-holders (5), via elastic sealing elements (42).

## Revendications

1. Dispositif de montage et de fixation de plaques de façade, en particulier des plaques de verre (1, 2) sur des façades de bâtiments, dans lequel les plaques de façade (1, 2) sont maintenues sur leur bordure (3, 4) par des attaches (5) de plaque, chaque attache (5) de plaque comprend une pièce de serrage intérieure et une pièce de serrage extérieure (6, 7) qui ne sont pas directement reliées l'une à l'autre, la pièce de serrage intérieure (6) de chaque attache (5) de plaque est reliée à un dispositif de positionnement (9) réglable dans le sens des trois axes spatiaux et ces dispositifs de positionnement (9) sont reliés par des pièces de fixation (10) à la structure du bâtiment, chacune des attaches (5) de plaque n'entoure qu'une partie de la bordure (3, 4) d'une plaque de façade (1, 2) et cette partie de la bordure (3, 4) est maintenue entre les deux pièces de serrage (6, 7), une pièce d'assemblage (8) thermiquement isolée est disposée entre la pièce de serrage intérieure et extérieure (6, 7), et cette pièce d'assemblage (8) forme en même temps un appui (26) pour une tranche (3) inférieure des plaques de façade (1, 2).

2. Dispositif selon la revendication 1, caractérisé en ce que la pièce de serrage intérieure (6) de l'attache (5) de plaque peut être réglée perpendiculairement au plan des plaques de façade (1, 2) au moyen du dispositif de positionnement (9) et peut être déplacée de manière sensiblement parallèle au plan des plaques de façade (1, 2) dans deux directions perpendiculaires entre elles.

3. Dispositif selon la revendication 1 ou 2, caractérisé en ce que la pièce d'assemblage (8) des attaches (5) de plaque est disposée dans la pièce de serrage (6) intérieure et présente des moyens de fixation (22, 23) pour des éléments de mise sous tension (14) sur la pièce de serrage (7) extérieure.

4. Dispositif selon une des revendications 1 à 3, caractérisé en ce que la pièce d'assemblage (8) des attaches (5) de plaque présente sur le côté orienté vers la tranche inférieure (3) de la plaque de façade (1, 2) une surface d'appui (26) concave, une plaque intermédiaire (27) ayant une surface (28) en forme de courbe convexe correspondante repose sur cette surface (26) concave, et la tranche (3) de la plaque de façade (1, 2) s'appuie sur l'autre surface (29) extérieure de la plaque intermédiaire (27).

5. Dispositif selon une des revendications 1 à 4, caractérisé en ce que les deux pièces de serrage (6, 7) des attaches (5) de plaque présentent sur le côté orienté vers la plaque de façade (1, 2) un élément de garniture (19, 20) élastique.

6. Dispositif selon une des revendications 1 à 5, caractérisé en ce que la pièce d'assemblage (8) entre les pièces de serrage (6, 7) des attaches (5) de plaque est en polyamide.

7. Dispositif selon une des revendications 1 à 6, caractérisé en ce que le dispositif de positionnement (9) comprend une plaque coulissante (34), cette plaque coulissante (34) est montée au-dessus d'une surface de glissement courbe sur la pièce de fixation (10) et guidée par des éléments de guidage (37, 38), la plaque coulissante (34) pouvant être déplacée en parallèle à l'axe de la surface de glissement (36) courbe et pouvant osciller autour de l'axe.

8. Dispositif selon la revendication 7, caractérisé en ce qu'une douille taraudée (33) est montée de manière rotative dans la plaque coulissante (34), l'axe (35) de cette douille taraudée (33) s'étend perpendiculairement à l'axe de la surface de glissement (36) courbe, et une goupille filetée connectée à la pièce de serrage (6) intérieure est visée dans cette douille taraudée (33).

9. Dispositif selon une des revendications 1 à 8, caractérisé en ce que les plaques de façade (1, 2) sont maintenues sans cadre dans les attaches (5) de plaque, et les bordures (3, 4) de plaques de façade (1, 2) contiguës entre des attaches (5) de plaque voisines sont reliées entre elles par des éléments de garniture (42) élastiques.
